# EUROPÄISCHE PATENTSCHRIFT

(11) **EP 3 460 152 B1**
(45) Veröffentlichungstag und Bekanntmachung des Hinweises auf die Patenterteilung: **30.03.2022**
(21) Anmeldenummer: 17193017.5
(22) Anmeldetag: 25.09.2017
(51) Int. Cl.: E05D 15/06

(54) **BODENSCHIENE FÜR EIN SCHIEBETÜRSYSTEM SOWIE SCHIEBETÜRSYSTEM**
GROUND RAIL TRACK FOR A SLIDING DOOR SYSTEM AND SLIDING DOOR SYSTEM
RAIL AU SOL POUR UN SYSTÈME DE PORTE COULISSANTE AINSI QUE SYSTÈME DE PORTE COULISSANTE

(43) Veröffentlichungstag der Anmeldung: 27.03.2019
(73) Patentinhaber: dormakaba Deutschland GmbH, 58256 Ennepetal (DE)
(72) Erfinder: GOCKEL, Carla, 58256 Ennepetal (DE); FINKE, Andreas, 58256 Ennepetal (DE); GRÖNE, Kai, 58256 Ennepetal (DE)
(74) Vertreter: Balder IP Law, S.L.

(56) Entgegenhaltungen:
- EP-A1- 0 166 811
- EP-A2- 1 020 604
- WO-A1-2011/027022
- AU-A1- 2010 201 765
- DE-A1- 10 101 514
- FR-A1- 2 593 221
- GB-A- 2 372 280
- LU-A1- 55 271
- US-A- 2 750 622
- US-A- 3 523 390

## Beschreibung

Die vorliegende Erfindung betrifft eine Bodenschiene für ein Schiebetürsystem mit zumindest einem Schiebetürelement, welches sich in einer Schiebetürebene erstreckt, die Bodenschiene aufweisend eine Führungsaufnahme zur Aufnahme eines Führungsgegenstücks des Schiebetürelements für ein Führen des Schiebetürelements in eine Schiebetürrichtung entlang der Schiebetürebene, ferner aufweisend einen Befestigungsabschnitt zum Befestigen der Bodenschiene an einem Bodenabschnitt, wobei die Bodenschiene ein Basiselement aufweist, an dem der Befestigungsabschnitt angeordnet ist, und ferner ein Führungselement aufweist, an dem die Führungsaufnahme angeordnet ist, wobei das Basiselement einen Anordnungsabschnitt und das Führungselement einen Gegenanordnungsabschnitt zum zumindest teilweise in einer Richtung quer zur Schiebetürebene einstellbaren Anordnen des Führungselements am Basiselement aufweisen. Weiterhin betrifft die Erfindung ein Schiebetürsystem mit zumindest einer Bodenschiene und einem Schiebetürelement, wobei das Schiebetürelement sich in einer Schiebetürebene erstreckt und in einer Schiebetürrichtung entlang der Schiebetürebene durch die Bodenschiene geführt ist.

Schiebetürsysteme sind in der modernen Technik grundsätzlich bekannt. Derartige Schiebetürsysteme weisen zumeist ein oder mehrere Schiebetürelemente auf, die oftmals in einer Deckenführung eingehängt und in dieser beweglich gelagert sein können. Um ein Schwingen der Schiebetürelemente zu verhindern weisen moderne Schiebetürsysteme oftmals auch eine Bodenschiene auf, die eine weitere Führung der Schiebetürelemente bereitstellt. Eine Bewegungsmöglichkeit des Schiebetürelements kann auf diese Weise auf eine Schiebetürrichtung begrenzt werden, wobei bevorzugt das Schiebetürelement entlang der Schiebetürrichtung in einer Öffnungsrichtung und einer Schließrichtung bewegt werden kann.

Bei einer Lagerung des Schiebetürelements in einer Deckenführung und einer Bodenschiene ergibt sich grundsätzlich das Problem, dass diese beiden Führungen räumlich aufeinander abgestimmt angeordnet werden müssen. Eine derartige Justierung, zumindest in einer horizontalen Richtung quer zur Schiebetürrichtung, wird zumeist durch ein entsprechendes Anordnen der gesamten Bodenschiene erreicht. Dies kann jedoch zu Problemen führen, beispielsweise wenn die Bodenschiene in einer entsprechenden Aufnahme eines Bodenabschnitts versenkt werden soll. Neben dieser horizontalen, also quer bzw. senkrecht zur Türebene ausgeführten Justierung des Schiebetürsystems kann auch eine vertikale Justierung, d. h. eine Justierung entlang der Verbindungsrichtung zwischen Deckenführung und Bodenschiene, nötig sein. Durch eine derartige Justierung kann oftmals ein Spalt zwischen dem Schiebetürelement und der Bodenschiene zumindest teilweise nicht verhindert werden. Dadurch kann es, zumindest optisch, zu einer Undichtigkeit des gesamten Schiebetürsystems kommen.

Die US 2 750 622 A offenbart eine Bodenschiene für ein Schiebetürsystem mit zwei Schiebetürelementen, die im Abstand zueinander mittels der Bodenschiene verstellt werden können. Für jedes der Schiebetürelemente ist ein Schienenteil vorgesehen, in der das betreffende Schiebetürelement geführt ist, wobei eine Justierung der Schiebetürelemente nur zueinander möglich ist.

Aus der AU 2010 201765 A1 ist eine Bodenschiene für ein Schiebetürsystem mit zumindest einem Schiebetürelement bekannt, welches sich in einer Schiebetürebene erstreckt, die Bodenschiene aufweisend eine Führungsaufnahme zur Aufnahme eines Führungsgegenstücks des Schiebetürelements für ein Führen des Schiebetürelements in eine Schiebetürrichtung entlang der Schiebetürebene, ferner aufweisend einen Befestigungsabschnitt zum Befestigen der Bodenschiene an einem Bodenabschnitt, wobei die Bodenschiene ein Basiselement aufweist, an dem der Befestigungsabschnitt angeordnet ist, und ferner ein Führungselement aufweist, an dem die Führungsaufnahme angeordnet ist, wobei das Basiselement einen Anordnungsabschnitt und das Führungselement einen Gegenanordnungsabschnitt zum zumindest teilweise in einer Richtung quer zur Schiebetürebene einstellbaren Anordnen des Führungselements am Basiselement aufweisen.

Es ist Aufgabe der Erfindung, die oben genannten Nachteile bei Bodenschienen, Schiebetürelementen und Schiebetürsystemen, insbesondere hinsichtlich einer nachträglichen Justierung der Elemente des Schiebetürsystems, zumindest teilweise zu beheben. Insbesondere ist es Aufgabe der Erfindung, eine Bodenschiene sowie ein Schiebetürsystem bereitzustellen, die in besonders einfacher und kostengünstiger Art und Weise eine nachträgliche Justierung der Elemente des Schiebetürsystems ermöglichen, wobei insbesondere auch eine Dichtigkeit des Schiebetürsystems verbessert werden soll.

Voranstehende Aufgabe wird gelöst durch eine Bodenschiene für ein Schiebetürsystem mit den Merkmalen des unabhängigen Anspruchs 1, und durch ein Schiebetürsystem mit den Merkmalen des unabhängigen Anspruchs 5.

Sämtliche Vorteile, die insbesondere in Bezug auf eine erfindungsgemäße Bodenschiene beschrieben sind, gelten auch in Bezug auf ein erfindungsgemäßes Schiebetürsystem und jeweils umgekehrt, sodass zu den einzelnen Erfindungsaspekten stets wechselseitig Bezug genommen wird bzw. werden kann.

Gemäß einem ersten Aspekt der Erfindung gemäß Anspruch 1 wird die Aufgabe gelöst durch eine Bodenschiene für ein Schiebetürsystem mit zumindest einem Schiebetürelement, welches sich in einer Schiebetürebene erstreckt, die Bodenschiene aufweisend eine Führungsaufnahme zur Aufnahme eines Führungsgegenstücks des Schiebetürelements für ein Führen des Schiebetürelements in einer Schiebetürrichtung entlang der Schiebetürebene, ferner aufweisend einen Befestigungsabschnitt zum Befestigen der Bodenschiene an einem Bodenabschnitt. Eine erfindungsgemäße Bodenschiene ist, wobei die Bodenschiene ein Basiselement aufweist, an dem der Befestigungsabschnitt angeordnet ist, und ferner ein Führungselement aufweist, an dem die Führungsaufnahme angeordnet ist, wobei das Basiselement einen Anordnungsabschnitt und das Führungselement einen Gegenanordnungsabschnitt zum zumindest teilweise in einer Richtung quer zur Schiebetürebene einstellbaren Anordnen des Führungselements am Basiselement aufweist, und wobei die Führungsaufnahme Rollführungsflächen zum Führen eines als Rollenelement ausgebildeten Führungsgegenstücks und Gleitführungsflächen zum Führen eines als Gleitelement ausgebildeten Führungsgegenstücks aufweist, wobei die Rollführungsflächen und die Gleitführungsflächen in einem rechten Winkel zueinander angeordnet sind, wobei die gesamte Führungsaufnahme insgesamt eine omegaartige Form aufweist.

Der erste Aspekt der Erfindung betrifft eine Bodenschiene und insbesondere das horizontale, mit anderen Worten quer zur Schiebetürebene vornehmbare, Justieren der Elemente des Schiebetürsystems. Eine erfindungsgemäße Bodenschiene ist für eine Verwendung in einem Schiebetürsystem vorgesehen und weist dafür eine Führungsaufnahme auf, die für eine Aufnahme eines Führungsgegenstücks des Schiebetürelements ausgebildet ist. Das Führungsgegenstück wird in der Aufnahme geführt, sodass eine Bewegung des Schiebetürelements in Verbindung mit einer Deckenführung nur in der Schiebetürrichtung, welche sich entlang der Schiebetürebene erstreckt, möglich ist. Bei gebogenen Schiebetürelementen kann die Schiebetürebene ebenfalls entsprechend gekrümmt ausgebildet sein, wobei auch die Schiebetürrichtung in diesem Fall zumeist zumindest im Wesentlichen entlang einer Kreisbahn verläuft. Ferner weist die erfindungsgemäße Bodenschiene einen Befestigungsabschnitt auf, durch den eine Befestigung der Bodenschiene an einem Bodenabschnitt ermöglicht ist. Der Bodenabschnitt kann bevorzugt aber nicht zwingend als eine Aufnahme im Boden ausgebildet sein. Ein Versenken der Bodenschiene ist in dieser Ausgestaltungsform eines Bodenabschnitts möglich.

Erfindungswesentlich ist, dass die erfindungsgemäße Bodenschiene zumindest im Wesentlichen zweiteilig ausgebildet ist. Einen ersten Teil einer erfindungsgemäßen Bodenschiene bildet ein Basiselement, das zur Bereitstellung der Befestigungsfunktionalität für die Bodenschiene vorgesehen ist. Für diesen Zweck weist das Basiselement den Anordnungsabschnitt auf und kann durch diesen ein Befestigen der Bodenschiene am Bodenabschnitt bereitstellen. Als zweites Element einer erfindungsgemäßen Bodenschiene ist ein Führungselement vorgesehen, das die Führungsaufnahme aufweist und somit für das eigentliche Führen des Führungsgegenstücks des Schiebetürelements vorgesehen ist. Ferner ist vorgesehen, dass am Basiselement ein Anordnungsabschnitt und am Führungselement ein Gegenanordnungsabschnitt angeordnet ist. Durch diesen Anordnungsabschnitt und Gegenanordnungsabschnitt kann bereitgestellt werden, das Basiselement und das Führungselement aneinander anzuordnen, bevorzugt aneinander zu befestigen. Erfindungswesentlich sind der Anordnungsabschnitt und der Gegenanordnungsabschnitt derart ausgebildet, dass das Anordnen des Führungselements am Basiselement zumindest teilweise in eine Richtung quer bzw. senkrecht zur Schiebetürebene einstellbar ist. Eine mögliche Ausgestaltungsform des Anordnungsabschnitts und des Gegenanordnungsabschnitts kann beispielsweise eine Schraubverbindung in Verbindung mit einem Langloch darstellen. Ein Justieren der Führung des Schiebetürelements, die im Wesentlichen durch die Position der Führungsaufnahme bestimmt wird, kann auf diese Weise bereitgestellt werden. Gleichzeitig wird das Anordnen der Bodenschiene durch das Basiselement bereitgestellt, das an dieser Justierung nicht teilnimmt. Auf diese Weise kann somit zum einen das Anordnen der Bodenschiene am Bodenabschnitt verbessert und insbesondere leichter geplant werden und gleichzeitig durch das zumindest teilweise einstellbare Anordnen des Führungselements am Basiselement ein Justieren der Führung des Schiebetürelements durch die erfindungsgemäße Bodenschiene bereitgestellt werden. Ein derartiges Einstellen des Anordnens des Führungselements am Basiselement kann beispielsweise mit einer Variabilität von +- 3mm durchgeführt werden. Durch das Fehlen der Teilnahme des Basiselements am Justieren kann insgesamt eine erfindungsgemäße Bodenschiene sehr kompakt ausgebildet sein, beispielsweise mit einer Höhe von 30 mm oder kleiner oder einer Breite von 60 mm oder kleiner.

Zusammenfassend kann durch eine erfindungsgemäße Bodenschiene somit bereitgestellt werden, dass sowohl ein Anordnen der Bodenschiene an einem Bodenabschnitt verbessert und gleichzeitig eine zumindest vertikale Justierung für das Schiebetürelement des Schiebetürsystems bereitgestellt werden kann. Ein aufwendiges Verschieben bzw. Positionieren der gesamten Bodenschiene zur Justierung der Führung des Schiebetürelements des Schiebetürsystems kann auf diese Weise vermieden werden.

Ferner kann bei einer erfindungsgemäßen Bodenschiene vorgesehen sein, dass der Anordnungsabschnitt und/oder der Gegenanordnungsabschnitt Einstellmittel zum formschlüssigen und/oder reibschlüssigen und/oder kraftschlüssigen Fixieren der Anordnung des Führungselements am Basiselement aufweisen. Durch dieses Fixieren des eingestellten Anordnens des Führungselements am Basiselement kann insbesondere sichergestellt werden, dass eine durchgeführte Justierung sich nachträglich nicht verstellt. Die Einstellmittel können beispielsweise zahnstangenartig ausgebildet sein, wobei bevorzugt sowohl am Anordnungsabschnitt als auch am Gegenanordnungsabschnitt ein Einstellmittel vorhanden sind, die beim einstellenden Anordnen des Führungselements am Basiselement verzahnend ineinandergreifen. Ein besonders sicheres und fixiertes Einstellen des Anordnens des Führungselements am Basiselement kann auf diese Weise bereitgestellt werden.

Für die erfindungsgemäße Bodenschiene ist erfindungsgemäß vorgesehen, dass die Führungsaufnahme Rollführungsflächen zum Führen eines als Rollenelement ausgebildeten Führungsgegenstücks und Gleitführungsflächen zum Führen eines als Gleitelement ausgebildeten Führungsgegenstücks aufweist, wobei die Rollführungsflächen und die Gleitführungsflächen rechtwinklig zueinander angeordnet sind. Die eine Führungsaufnahme einer erfindungsgemäßen Bodenschiene weist sowohl Rollenführungsflächen als auch Gleitführungsflächen auf, sodass eine Einschränkung hinsichtlich des gewählten Führungsgegenstücks vermieden werden kann. Eine besonders hohe Flexibilität beim Einsatz einer erfindungsgemäßen Bodenschiene kann dadurch bereitgestellt werden. Die eine erfindungsgemäße Bodenschiene weist eine Führungsaufnahme auf, deren Rollführungsflächen und Gleitführungsflächen rechtwinklig zueinander angeordnet sind, wodurch die gesamte Führungsaufnahme insgesamt eine omegaartige Form aufweist. Die Rollführungsflächen erstrecken sich in diesem Fall entlang bzw. parallel zu einer Schiebetürrichtung sowie in der Schiebetürebene, die Gleitführungsflächen erstrecken sich ebenfalls entlang bzw. parallel zur Schiebetürrichtung, jedoch quer bzw. senkrecht zur Schiebetürebene. Eine besonders einfache Form einer erfindungsgemäßen Führungsaufnahme mit sowohl Rollführungsflächen als auch Gleitführungsflächen kann auf diese Weise bereitgestellt werden.

Erfindungsgemäß ist das Führungselement in Bezug auf die Schiebetürrichtung kürzer ausgebildet als das Basiselement. Auf diese Weise kann nach der Montage des Führungselements am Basiselement zumindest an einem Ende der erfindungsgemäßen Bodenschiene eine Einführhilfe für das Führungsgegenstück des Schiebetürelements bereitgestellt werden. Eine Montage des gesamten Schiebetürsystems, insbesondere das Anordnen des Schiebetürelements und bzw. dessen Führungsgegenstücks in der Bodenschiene kann auf diese Weise vereinfacht werden.

Auch kann bei einer erfindungsgemäßen Bodenschiene ferner vorgesehen sein, dass es am Basiselement an einer Außenseite zumindest einen Haftabschnitt aufweist. Derartige Haftabschnitte können beispielsweise wiederum zahnstangenartig, riefenartig oder ähnlich ausgebildet sein. Durch Haftabschnitte an den Außenseiten des Basiselements kann ein besonders gutes Anhaften von Dichtungsmaterial bzw. Vergussmasse bereitgestellt werden. Ein Abdichten der gesamten Bodenschiene kann auf diese Wiese vereinfacht und verbessert werden. Eine weitere Maßnahme zur Steigerung einer Dichtheit einer erfindungsgemäßen Bodenschiene kann auch ein Anordnen von Abschlusskappen an den Enden der erfindungsgemäßen Bodenschiene darstellen.

Darüber hinaus kann bei einer erfindungsgemäßen Bodenschiene vorgesehen sein, dass das Basiselement als Anordnungsabschnitt eine Befestigungshilfe, insbesondere eine Anbohrschräge, aufweist. Durch eine derartige Befestigungshilfe kann ein Befestigen des Anordnungsabschnitts und damit des gesamten Basiselements am Bodenabschnitt vereinfacht und dadurch verbessert werden. Ein besonders einfaches Anordnen und/oder Fixieren des Basiselements und damit der gesamten Bodenschiene an und/oder im Bodenabschnitt kann auf diese Weise verbessert werden.

Gemäß einem zweiten Aspekt der Erfindung gemäss Anspruch 5 wird die Aufgabe gelöst durch ein Schiebetürsystem mit einem Schiebetürelement, aufweisend einen Schiebetürkörper, der sich in einer Schiebetürebene erstreckt, ferner aufweisend ein Führungsgegenstück für ein Eingreifen in die

Führungsaufnahme einer erfindungsgemäßen Bodenschiene des Schiebetürsystems für ein Führen des Schiebetürelements in eine Schiebetürrichtung entlang der Schiebetürebene sowie einem Gegenstückhalter mit einem Halteelement zum Befestigen des Führungsgegenstücks am Schiebetürkörper. Der

Gegenstückhalter weist ein erstes Flügelelement auf, welches sich flächig in der Schiebetürebene vom Halteelement in eine Schließrichtung des Schiebetürelements erstreckt.

Das Schiebetürelement kann bevorzugt für eine Verwendung mit einer Deckenführung ausgebildet sein. Das Schiebetürelement weist ein Führungsgegenstück auf, das durch ein Eingreifen in eine Führungsaufnahme einer erfindungsgemäßen Bodenschiene des Schiebetürsystems eine weitere Führung des Schiebetürelements am Boden bereitstellt. Zusammen mit der Deckenführung ergibt sich somit für das Schiebetürelement lediglich eine Bewegungsfreiheit in eine Schiebetürrichtung sowohl in eine Öffnungsrichtung als auch in eine Schließrichtung. Führungsgegenstück, das beispielsweise ein Rollenelement oder ein Gleitelement sein kann, wird über ein Halteelement eines Gegenstückhalters am Schiebetürkörper angeordnet und/oder befestigt. Bedingt durch den Gegenstückhalter kann sich oftmals eine Abdichtung durch ein Dichtungselement, das in Schließrichtung am Schiebetürkörper angeordnet ist, nicht bis zur Bodenschiene erstrecken.

Aus diesem Grund ist am Gegenstückhalter ein erstes Flügelelement angeordnet. Dieses Flügelelement erstreckt sich flächig in der Schiebetürebene vom Halteelement weg in die Schließrichtung des Schiebetürelements. Mit anderen Worten kann durch das erste Flügelelement derjenige Freiraum abgedeckt werden, der oftmals eben durch das oben erwähnte Dichtungselement nicht mehr abgedeckt ist. Bevorzugt greift im montierten Zustand des Schiebetürelements das erste Flügelelement entlang des Halteelements in die Führungsaufnahme der Bodenschiene mit ein, wobei es sich besonders bevorzugt zumindest im Wesentlichen bis zum Führungsgegenstück erstreckt. Eine vertikale Verstellung des Schiebetürelements kann in diesem Fall vorgenommen werden, ohne dass das erste Flügelelement vollständig aus der Führungsaufnahme austritt. Dies ist insbesondere dadurch bedingt, da ansonsten auch das Führungsgegenstück die Führungsaufnahme der Bodenschiene verlassen würde. Eine vertikale Justierung des Schiebetürelements kann somit vorgenommen werden, ohne dass am unteren Ende des Schiebetürelements bedingt durch die vertikale Bewegung des Schiebetürelements eine Lücke im Bereich des Führungsgegenstücks entsteht. Eine vertikale Justierung kann somit ohne optische Einbußen und damit unter hoher Akzeptanz für einen Benutzer des Schiebetürelements durchgeführt werden.

Darüber hinaus kann bei dem Schiebetürelement vorgesehen sein, dass am Schiebetürkörper in Schließrichtung ein

Dichtungselement zum Abdichten des Schiebetürelements im geschlossenen Zustand des Schiebetürelements angeordnet ist, wobei das erste Flügelelemente in Schließrichtung zumindest dieselbe Erstreckung wie das Dichtungselement aufweist und/oder direkt angrenzend an das Dichtungselement am Halteelement angeordnet ist. Durch dieselbe Erstreckung und/oder das direkte Angrenzen an das Dichtungselement kann besonders einfach verhindert werden, dass ein zumindest optisch wahrnehmbares Loch im Gesamteindruck des Schiebetürelements auftritt, das durch ein fehlendes Dichtungselement im Bereich des Gegenstückhalters entstehen könnte. Zwar kann das Dichtungselement oberhalb der Bodenschiene enden, das erste Flügelelement überbrückt jedoch diesen Abstand und füllt zumindest optisch den freien Raum zwischen dem Dichtungselement und der Bodenschiene. Wie oben bereits beschrieben greift das erste Flügelelement bevorzugt in die Führungsaufnahme der Bodenschiene mit ein, sodass auch bei einer vertikalen Justierung dieser optische Eindruck nicht verloren geht.

Besonders bevorzugt kann bei dem Schiebetürelement vorgesehen sein, dass das erste Flügelelement in Schließrichtung eine Abschrägung aufweist, insbesondere dass das erste Flügelelement zumindest im Wesentlichen keilförmig ausgebildet ist. Diese bevorzugte Ausgestaltungsform des Schiebetürelements ist insbesondere dann von Vorteil, wenn zwei zueinander bewegbare Schiebetürelemente in einem Schiebetürsystem eingesetzt werden. Die ersten Flügelelemente der beiden Schiebetürelemente sind bevorzugt gegengleich ausgebildet, sodass die Abschrägungen der ersten Flügelelemente ein Hintereinanderschieben der beiden ersten Flügelelemente ermöglichen. Besonders bevorzugt kann es beim Schließen der Schiebetürelemente zu einem Kontakt der beiden ersten Flügelelemente kommen, wodurch eine besonders hohe Dichtigkeit, sowohl optisch als auch gegen Feuchtigkeit und/oder Flüssigkeiten, durch ein erfindungsgemäßes Schiebetürelement erreicht werden kann.

Auch kann das Schiebetürelement dahingehend ausgebildet sein, dass der Gegenstückhalter ein zweites Flügelelement aufweist, welches sich flächig in der Schiebetürebene vom Halteelement in eine Öffnungsrichtung des Schiebetürelements erstreckt. Das zweite Flügelelement erstreckt sich mit anderen Worten in derselben Ebene wie das erste Flügelelement, ist jedoch auf der anderen Seite des Halteelements angeordnet. Auch auf dieser anderen Seite kann, bedingt beispielsweise durch Montageanforderungen des Gegenstückhalters, ein zumindest optisches Loch in einem Schiebetürelement vorhanden sein. Dieses zumindest optische Loch kann durch das Vorhandensein des zweiten Flügelelements sicher geschlossen werden. Ein zumindest optisch dichter Eindruck des Schiebetürelements kann somit weiter gesteigert werden.

Besonders bevorzugt kann ein erfindungsgemäßes Schiebetürelement dahingehend weiterentwickelt sein, dass am Schiebetürkörper quer zur Schiebetürrichtung in der Schiebetürebene ein Eingriffselement zum Eingreifen in eine Führungsaufnahme der Bodenschiene des Schiebetürelements angeordnet ist, wobei das zweite Flügelelement direkt angrenzend an das Eingriffselement am Halteelement angeordnet ist. Außerhalb des Anordnungsorts des Gegenstückhalters weist ein erfindungsgemäßes Schiebetürelement in dieser Ausgestaltungsform ein Eingriffselement auf, das einen Spalt zwischen dem unteren Ende des Schiebetürkörpers und der Bodenschiene überbrückt. Durch das Eingreifen des Eingriffselements in die Führungsaufnahme kann dieses Überbrücken auch bei einer vertikalen Justierung des Schiebetürelements aufrechterhalten werden. Durch ein angrenzendes Anordnen des zweiten Flügelelements am Eingriffselement kann auf besonders einfache Art und Weise der zumindest optisch dichte Eindruck eines erfindungsgemäßen Schiebetürelements auch bei Vorhandensein eines Eingriffselements bereitgestellt werden.

Darüber hinaus kann das Schiebetürelement dahingehend weiterentwickelt sein, dass das zweite Flügelelement einen Kontaktabschnitt, insbesondere einen u-förmigen Kontaktabschnitt, zum formschlüssigen und/oder kraftschlüssigen Kontaktieren des Eingriffselements aufweist. Auf diese Weise kann entweder das zweite Flügelelement durch das Eingriffselement oder das Eingriffselement durch das zweite Flügelelement fixiert und besonders positionsfest gehalten werden. Dies kann insbesondere durch das Ineinandergreifen des zweiten Flügelelements und des Eingriffselements bereitgestellt werden. Eine hohe Dichtigkeit, insbesondere optisch aber auch gegenüber Feuchtigkeit und/oder Flüssigkeiten, kann auf diese Weise bereitgestellt und/oder weiter gesteigert werden.

Auch kann ferner vorgesehen sein, dass das erste Flügelelement und das zweite Flügelelement in der Schiebetürebene eine zumindest im Wesentlichen gleiche Erstreckung in der Schiebetürrichtung und/oder quer zur Schiebetürrichtung aufweisen. Eine besonders gute Dichtwirkung in alle Raumrichtungen entlang der Schiebetürebene kann auf diese Weise durch das erste und das zweite Flügelelement bereitgestellt werden. Gleichzeitig wirken Flügelelemente, die gleich oder zumindest im Wesentlichen gleiche Erstreckungen aufweisen für einen Benutzer des Schiebetürelements besonders ansprechend. Eine optische Akzeptanz des Schiebetürelements durch einen Benutzer kann dadurch gesteigert werden.

Eine erfindungsgemäße Bodenschiene, ein erfindungsgemäßes Schiebetürsystem sowie deren weiterbildende Vorteile werden nachfolgend anhand von Zeichnungen näher erläutert. Elemente mit gleichen Funktionen und Wirkungsweisen sind in den Figuren 1 bis 3 jeweils mit denselben Bezugszeichen versehen. Es zeigen schematisch:
- Fig. 1: eine erfindungsgemäße Bodenschiene,

- Fig. 2: ein erfindungsgemäßes Schiebetürsystem in einer ersten Schnittansicht, und
- Fig. 3: ein erfindungsgemäßes Schiebetürsystem in einer zweiten Schnittansicht.

Figur 1 zeigt eine erfindungsgemäße Bodenschiene 2 eines erfindungsgemäßen Schiebetürsystems 1. Die Bodenschiene 2 ist in einem Bodenabschnitt 3 angeordnet, wobei der Bodenabschnitt 3 in dieser Ausgestaltungsform insbesondere eine an die Bodenschiene 2 angepasste Aufnahme aufweist. Deutlich sichtbar ist, dass die erfindungsgemäße Bodenschiene 2 zumindest im Wesentlichen zweigeteilt ausgebildet ist, aufweisend ein Basiselement 10 sowie ein Führungselement 20. Das Basiselement 10 ist für das Anordnen der erfindungsgemäßen Bodenschiene 2 am Bodenabschnitt 3 vorgesehen und weist dafür einen Befestigungsabschnitt 11 auf. In der dargestellten Ausgestaltungsform ist der Befestigungsabschnitt 11 mit einer Befestigungshilfe 13, insbesondere einer Anbohrschräge, ausgerüstet. Ferner sind an den Außenseiten 14 des Basiselements 10 Haftabschnitte 15 angeordnet, die in dieser Ausgestaltungsform als Kleberiefen ausgebildet sind. Auf diese Weise kann ein Anhaften einer Dichtungsmasse bzw. Verfüllmasse, jeweils nicht mit abgebildet, am Basiselement 10 verbessert werden.

Das zweite Hauptelement einer erfindungsgemäßen Bodenschiene 2 bildet das Führungselement 20. Dieses Führungselement 20 weist insbesondere eine Führungsaufnahme 21 auf, die zur Aufnahme und zum Führen eines Führungsgegenstücks 42 (nicht mit abgebildet) ausgebildet ist. In dieser Ausgestaltungsform weist die Führungsaufnahme 21 sowohl Rollführungsflächen 23 als auch Gleitführungsflächen 24 auf, wodurch eine Verwendung eines Rollelements und eines Gleitelements als Führungsgegenstück 42 ermöglicht werden kann. Die Rollführungsflächen 23 und Gleitführungsflächen 24 sind in einem rechten Winkel zueinander angeordnet, wodurch die gesamte Führungsaufnahme 21 insgesamt eine zumindest im Wesentlichen omegaartige Form aufweist. Erfindungswesentlich weist das Basiselement 10 einen Anordnungsabschnitt 12 und das Führungselement 20 einen Gegenanordnungsabschnitt 22 auf. Der Anordnungsabschnitt 12 und der Gegenanordnungsabschnitt 22 ermöglichen ein zumindest teilweises einstellbares Anordnen des Führungselements 20 am Basiselement 10. In der dargestellten Ausgestaltungsform sind der Anordnungsabschnitt 12 und der Gegenanordnungsabschnitt 22 beispielsweise als eine Paarung aus Schraube und Langloch ausgebildet. Eine horizontale Justierung um beispielsweise +- 3 mm der Position der Führungsaufnahme 21 kann auf diese Weise bereitgestellt werden, ohne dass eine Anordnung des Basiselements 10 in Bezug auf den Bodenabschnitt 3 verändert werden muss. Um die zumindest teilweise einstellbare Anordnung des Führungselements 20 am Basiselement 10 weiter zu verbessern und zu fixieren weist der Anordnungsabschnitt 12 und der Gegenanordnungsabschnitt 22 jeweils Einstellmittel 30 auf, die in dieser Ausgestaltungsform zahnstangenartig ausgebildet sind. Durch ein zahnartiges Ineinandergreifen der Einstellmittel 30 kann somit die relative Positionierung des Führungselements 20 gegenüber dem Basiselement 10 fixiert werden, wodurch ein nachträgliches, insbesondere ungewolltes, Verändern dieser Positionierung verhindert werden kann. Darüber hinaus ist vorgesehen, dass das Führungselement 20 kürzer ausgebildet ist als das Basiselement 10. Auf diese Weise kann auf besonders einfache Art und Weise ein Montieren des gesamten Schiebetürsystems 1, insbesondere ein Anordnen beziehungsweise Einführen eines Führungsgegenstücks 42 in die Führungsaufnahme 21 des Führungselements 20 der erfindungsgemäßen Bodenschiene 2, vereinfacht werden.

Die Figur 2 und Figur 3 zeigen jeweils Schnittansichten eines erfindungsgemäßen Schiebetürsystems 1, wobei jeweils eine erfindungsgemäße Bodenschiene 2 sowie ein Schiebetürelement 40 gezeigt sind. Figur 2 zeigt eine Schnittansicht senkrecht zur Schiebetürrichtung 70, wobei Figur 3 eine Schnittansicht in der Schiebetürebene 60 zeigt. Im Folgenden werden beide Figuren gemeinsam beschrieben.

Das Schiebetürsystem 1 weist eine Bodenschiene 2 auf, die im Wesentlichen der Bodenschiene 2 entspricht, die in Figur 1 bereits ausführlich beschrieben worden ist. Für Einzelheiten der Bodenschiene 2 wird daher auf die ausführliche Beschreibung in Bezug auf Figur 1 verwiesen. Insbesondere in Figur 2 ist deutlich die Führung des Führungsgegenstücks 42 durch die Führungsaufnahme 21 im Führungselement 20 der erfindungsgemäßen Bodenschiene 2 sichtbar. Das Führungsgegenstück 42 wird durch einen Gegenstückhalter 50 am Schiebetürkörper 41 des Schiebetürelements 40 befestigt, wobei insbesondere ein Halteelement 51 des Gegenstückhalters 50 eingesetzt wird. Erfindungsgemäß sind am Halteelement 51 ein erstes Flügelelement 52, das sich in Schließrichtung 71 entlang der Schiebetürebene 60 erstreckt, und ein zweites Flügelelement 53, das sich in Öffnungsrichtung 72 entlang der Schiebetürebene 60 flächig erstreckt, angeordnet. Insbesondere in Figur 2 ist deutlich sichtbar, dass sich das dort sichtbare erste Flügelelement 52 zusammen mit dem Halteelement 51 in die Führungsaufnahme 21 erstreckt. Ein vertikales Justieren des Schiebetürelements 40, also ein Bewegen des Schiebetürelements 40 in der Schiebetürebene 60 quer bzw. senkrecht zur Schiebetürrichtung 70, führt auf diese Weise nicht zwangsläufig zu einem völligen Entfernen des ersten Flügelelementes 52 und des zweiten Flügelelementes 53 aus der Führungsaufnahme 21, da ansonsten auch das Führungsgegenstück 42 aus der Führungsaufnahme 21 herausbewegt werden müsste. Ein zumindest optisch vorhandenes Loch zwischen dem Schiebetürkörper 41 und insbesondere der Bodenschiene 2 kann somit durch das erste Flügelelement 52 und das zweite Flügelelement 53 auch bei einer vertikalen Justierung des Schiebetürelements 40 sicher überbrückt werden. Insbesondere in Figur 3 ist deutlich sichtbar, dass das erste Flügelelement 52 angrenzend an ein Dichtungselement 43 des Schiebetürelements 40 angeordnet ist. Auf diese Weise ergibt sich ein optisch dichter Abschluss des gesamten Schiebetürelements 40 in Schließrichtung 71. In die Gegenrichtung, der Öffnungsrichtung 72, erstreckt sich das zweite Flügelelement 53 bis zu einem Eingriffselement 44, dass das zweite Flügelelement 53 bevorzug berührt. Für eine noch bessere Fixierung des Eingriffselements 44 und des zweiten Flügelelements 53 aneinander kann das zweite Flügelelement 53 einen Kontaktabschnitt 54 aufweisen, der insbesondere bevorzugt u-förmig ausgebildet sein kann zum formschlüssigen Halten des Eingriffselements 44. Auch auf diese Weise kann ein optischer Abschluss in dieser Region eines Schiebetürelements 40 weiter verbessert werden. In einer Ausgestaltungsform eines erfindungsgemäßen Schiebetürsystems 1, in der zumindest zwei gegenläufige Schiebetürelemente 40 vorgesehen sind, kann besonders bevorzugt vorgesehen sein, dass das erste Flügelelement 52 in Schließrichtung 71 eine Anschrägung aufweist, besonders bevorzugt zumindest teilweise keilförmig ausgebildet ist. Die beiden ersten Flügelelemente 52 der beiden Schiebetürelemente 40 können in diesem Fall hintereinander greifen, wodurch der optisch dichte Eindruck bei geschlossenen Schiebetürelementen 40 insgesamt weiter gesteigert werden kann.

### Bezugszeichenliste

- 1: Schiebetürsystem
- 2: Bodenschiene
- 3: Bodenabschnitt

- 10: Basiselement
- 11: Befestigungsabschnitt
- 12: Anordnungsabschnitt
- 13: Befestigungshilfe
- 14: Außenseite
- 15: Haftabschnitt

- 20: Führungselement
- 21: Führungsaufnahme
- 22: Gegenanordnungsabschnitt
- 23: Rollführungsfläche
- 24: Gleitführungsfläche

- 30: Einstellmittel

- 40: Schiebetürelement
- 41: Schiebetürkörper
- 42: Führungsgegenstück
- 43: Dichtungselement
- 44: Eingriffselement

- 50: Gegenstückhalter
- 51: Halteelement
- 52: erstes Flügelelement
- 53: zweites Flügelelement
- 54: Kontaktabschnitt

- 60: Schiebetürebene

- 70: Schiebetürrichtung
- 71: Schließrichtung
- 72: Öffnungsrichtung

## Patentansprüche

1. Bodenschiene (2) für ein Schiebetürsystem (1) mit zumindest einem Schiebetürelement (40), welches sich in einer Schiebetürebene (60) erstreckt, die Bodenschiene (2) aufweisend eine Führungsaufnahme (21) zur Aufnahme eines Führungsgegenstücks (42) des Schiebetürelements (40) für ein Führen des Schiebetürelements (40) in einer Schiebetürrichtung (70) entlang der Schiebetürebene (60), ferner aufweisend einen Befestigungsabschnitt (11) zum Befestigen der Bodenschiene (2) an einem Bodenabschnitt (3), wobei die Bodenschiene (2) ein Basiselement (10) aufweist, an dem der Befestigungsabschnitt (11) angeordnet ist, und ferner ein Führungselement (20) aufweist, an dem die Führungsaufnahme (21) angeordnet ist, wobei das Basiselement (10) einen Anordnungsabschnitt (12) und das Führungselement (20) einen Gegenanordnungsabschnitt (22) zum zumindest teilweise in einer Richtung quer zur Schiebetürebene (60) einstellbaren Anordnen des Führungselements (20) am Basiselement (10) aufweisen,
**dadurch gekennzeichnet, dass** die Führungsaufnahme (21) Rollführungsflächen (23) zum Führen eines als Rollenelement ausgebildeten Führungsgegenstücks (42) und Gleitführungsflächen (24) zum Führen eines als Gleitelement ausgebildeten Führungsgegenstücks (42) aufweist, wobei die Rollführungsflächen (23) und Gleitführungsflächen (24) in einem rechten Winkel zueinander angeordnet sind, wodurch die gesamte Führungsaufnahme (21) insgesamt eine omegaartige Form aufweist, und wobei das Führungselement (20) in Bezug auf die Schiebetürrichtung (70) kürzer ausgebildet ist als das Basiselement (10), sodass nach der Montage des Führungselements (20) am Basiselement (10) zumindest an einem Ende der Bodenschiene (2) eine Einführhilfe für das Führungsgegenstück (42) des Schiebetürelements (40) bereitgestellt wird.

2. Bodenschiene (2) nach Anspruch 1,
**dadurch gekennzeichnet,**
**dass** der Anordnungsabschnitt (12) und/oder der Gegenanordnungsabschnitt (22) Einstellmittel (30) zum formschlüssigen und/oder reibschlüssigen und/oder kraftschlüssigen Fixieren der Anordnung des Führungselements (20) am Basiselement (10) aufweisen.

3. Bodenschiene (2) nach einem der vorangegangenen Ansprüche,
**dadurch gekennzeichnet,**
**dass** das Basiselement (10) an einer Außenseite (14) zumindest einen Haftabschnitt (15) aufweist.

4. Bodenschiene (2) nach einem der vorangegangenen Ansprüche,
**dadurch gekennzeichnet,**
**dass** das Basiselement (10) als Anordnungsabschnitt (12) eine Befestigungshilfe (13), insbesondere eine Anbohrschräge, aufweist.

5. Schiebetürsystem (1) mit zumindest einer Bodenschiene (2) gemäß einem der Ansprüche 1 bis 4 und mit einem Schiebetürelement (40), wobei das Schiebetürelement (40) sich in einer Schiebetürebene (60) erstreckt und in einer Schiebetürrichtung (70) entlang der Schiebetürebene (60) durch die Bodenschiene (2) geführt ist, wobei das Schiebetürelement (40) einen Schiebetürkörper (41) aufweist, der sich in der Schiebetürebene (60) erstreckt, und wobei das Schiebetürelement (40) ein Führungsgegenstück (42) aufweist, das für ein Eingreifen in die eine Führungsaufnahme (21) der Bodenschiene (2) des Schiebetürsystems (1) für ein Führen des Schiebetürelements (40) in der Schiebetürrichtung (70) entlang der Schiebetürebene (60) ausgebildet ist, und wobei das Schiebetürelement (40) einen Gegenstückhalter (50) mit einem Halteelement (51) zum Befestigen des Führungsgegenstücks (42) am Schiebetürkörper (41) aufweist,
**dadurch gekennzeichnet, dass** der Gegenstückhalter (50) ein erstes Flügelelement (52) aufweist, welches sich flächig in der Schiebetürebene (60) vom Halteelement (51) in eine Schließrichtung (71) des Schiebetürelements (40) erstreckt.

6. Schiebetürsystem (1) nach Anspruch 5,
**dadurch gekennzeichnet,**
**dass** am Schiebetürkörper (41) in Schließrichtung (71) ein Dichtungselement (43) zum Abdichten des Schiebetürelements (40) im geschlossenen Zustand des Schiebetürelements (40) angeordnet ist, wobei das erste Flügelelement (52) in Schließrichtung (71) zumindest dieselbe Erstreckung wie das Dichtungselement (43) aufweist und/oder direkt angrenzend an das Dichtungselement (43) am Halteelement (51) angeordnet ist.

7. Schiebetürsystem (1) nach Anspruch 5 oder 6,
**dadurch gekennzeichnet,**
**dass** das erste Flügelelement (52) in Schließrichtung (71) eine Abschrägung aufweist, insbesondere dass das erste Flügelelement (52) zumindest im Wesentlichen keilförmig ausgebildet ist.

8. Schiebetürsystem (1) nach einem der Ansprüche 5 bis 7,
**dadurch gekennzeichnet,**
**dass** der Gegenstückhalter (50) ein zweites Flügelelement (53) aufweist, welches sich flächig in der Schiebetürebene (60) vom Halteelement (51) in eine Öffnungsrichtung (72) des Schiebetürelements (40) erstreckt.

9. Schiebetürsystem (1) nach einem der Ansprüche 5 bis 8,
**dadurch gekennzeichnet,**
**dass** am Schiebetürkörper (41) quer zur Schiebetürrichtung (70) in der Schiebetürebene (60) ein Eingriffselement (44) zum Eingreifen in eine Führungsaufnahme (21) der Bodenschiene (2) des Schiebetürelements (40) angeordnet ist, wobei das zweite Flügelelement (53) direkt angrenzend an das Eingriffselement (44) am Halteelement (51) angeordnet ist.

10. Schiebetürsystem (1) nach Anspruch 9,
**dadurch gekennzeichnet,**
**dass** das zweite Flügelelement (53) einen Kontaktabschnitt (54), insbesondere einen u-förmigen Kontaktabschnitt (54), zum formschlüssigen und/oder kraftschlüssigen Kontaktieren des Eingriffselements (44) aufweist.

11. Schiebetürsystem (1) nach Anspruch 10,
**dadurch gekennzeichnet,**
**dass** das erste Flügelelement (52) und das zweite Flügelelement (53) in der Schiebetürebene (60) eine zumindest im Wesentlichen gleiche Erstreckung in der Schiebetürrichtung (70) und/oder quer zur Schiebetürrichtung (70) aufweisen.

## Claims

1. A floor rail (2) for a sliding door system (1) having at least one sliding door element (40), which extends in a sliding door plane (60), the floor rail (2) having a guide receiving means (21) to receive a guide counter piece (42) of the sliding door element (40) for guiding the sliding door element (40) in a sliding door direction (70) along the sliding door plane (60), further having an attachment section (11) for attaching the floor rail (2) to a floor section (3), wherein the floor rail (2) has a base element (10), on which the attachment section (11) is arranged, and also has a guide element (20), on which the guide receiving means (21) is arranged, wherein the base element (10) has an arrangement section (12) and the guide element (20) has a counter arrangement section (22) for arranging the guide element (20) on the base element (10) so as to be adjustable at least partially in a direction transverse to the sliding door plane (60),
**characterized in that** the guide receiving means (21) has roller guide surfaces (23) for guiding a guide counter piece (42) formed as a roller element and sliding guide surfaces (24) for guiding a guide counter piece (42) formed as a sliding element, wherein the roller guide surfaces (23) and sliding guide surfaces (24) are arranged at a right angle to one another, whereby the entire guide receiving means (21) has an omega-like shape as a whole and wherein the guide element (20) is formed shorter in relation to the sliding door direction (70) than the base element (10) such that, after the guide element (20) is mounted on the base element (10), at least at one end of the floor rail (2), an insertion aid is provided for the guide counter piece (42) of the sliding door element (40).

2. The floor rail (2) according to claim 1,
**characterized in**
**that** the arrangement section (12) and/or the counter arrangement section (22) have adjustment means (30) for fixing the arrangement of the guide element (20) on the base element (10) in a positive and/or frictional and/or non-positive manner.

3. The floor rail (2) according to one of the preceding claims, **characterized in**
**that** the base element (10), on an outer side (14), has at least one adhesive section (15).

4. The floor rail (2) according to one of the preceding claims, **characterized in**
**that** the base element (10), as the arrangement section (12), has an attachment aid (13), in particular a bore slope.

5. A sliding door system (1) having at least one floor rail (2) according to one of claims 1 to 4 and having a sliding door element (40), wherein the sliding door element (40) extends in a sliding door plane (60) and is guided in a sliding door direction (70) along the sliding door plane (60) by the floor rail (2), wherein the sliding door element (40) has a sliding door body (41), which extends in the sliding door plane (60), and wherein the sliding door element (40) has a guide counter piece (42), which is designed to engage in the guide receiving means (21) of the floor rail (2) of the sliding door system (1) to guide the sliding door element (40) in the sliding door direction (70) along the sliding door plane (60), and wherein the sliding door element (40) has a counter piece holder (50) with a holding element (51) for attaching the guide counter piece (42) to the sliding door body (41),
**characterized in that** the counter piece holder (50) has a first wing element (52), which extends flat in the sliding door plane (60) from the holding element (51) into a closing direction (71) of the sliding door element (40).

6. The sliding door system (1) according to claim 5,
**characterized in**
**that** on the sliding door body (41) in the closing direction (71) is arranged a sealing element (43) for sealing the sliding door element (40) in the closed state of the sliding door element (40), wherein the first wing element (52) in the closing direction (71) has at least the same extension as the sealing element (43) and/or is arranged directly adjoining the sealing element (43) on the holding element (51).

7. The sliding door system (1) according to claim 5 or 6,
**characterized in**
**that** the first wing element (52) has, in the closing direction (71), a chamfered portion, in particular in that the first wing element (52) is formed at least substantially wedge-shaped.

8. The sliding door system (1) according to one of claims 5 to 7,
**characterized in**
**that** the counter piece holder (50) has a second wing element (53), which extends flat in the sliding door plane (60) from the holding element (51) into an opening direction (72) of the sliding door element (40).

9. The sliding door system (1) according to one of claims 5 to 8,
**characterized in**
**that** on the sliding door body (41) transverse to the sliding door direction (70) in the sliding door plane (60) is arranged an engagement element (44) for engaging into a guide receiving means (21) of the floor rail (2) of the sliding door element (40), wherein the second wing element (53) is arranged directly adjoining the engagement element (44) on the holding element (51).

10. The sliding door system (1) according to claim 9,
**characterized in**
**that** the second wing element (53) has a contact section (54), in particular a U-shaped contact section (54), for contacting the engagement element (44) in a positive and/or non-positive manner.

11. The sliding door system (1) according to claim 10,
**characterized in**
**that** the first wing element (52) and the second wing element (53) have, in the sliding door plane (60), an at least substantially equal extension in the sliding door direction (70) and/or transverse to the sliding door direction (70).

## Revendications

1. Rail de plancher (2) pour un système de porte coulissante (1) ayant au moins un élément de porte coulissante (40), qui s'étend dans un plan de porte coulissante (60), le rail de plancher (2) ayant un moyen de réception de guidage (21) pour recevoir une contre-pièce de guidage (42) de l'élément de porte coulissante (40) pour guider l'élément de porte coulissante (40) dans une direction de porte coulissante (70) le long du plan de porte coulissante (60), ayant en outre une section de fixation (11) pour fixer le rail de plancher (2) à une section de plancher (3), dans lequel le rail de plancher (2) a un élément de base (10), sur lequel la section de fixation (11) est agencée, et a également un élément de guidage (20), sur lequel le moyen de réception de guidage (21) est agencé, dans lequel l'élément de base (10) a une section d'agencement (12) et l'élément de guidage (20) a une section de contre-agencement (22) pour agencer l'élément de guidage (20) sur l'élément de base (10) de manière à être réglable au moins partiellement dans une direction transversale au plan de porte coulissante (60), **caractérisé en ce que** le moyen de réception de guidage (21) a des surfaces de guidage à rouleaux (23) pour guider une contre-pièce de guidage (42) formée comme un élément à rouleaux et des surfaces de guidage coulissantes (24) pour guider une contre-pièce de guidage (42) formée comme un élément coulissant, dans lequel les surfaces de guidage à rouleaux (23) et les surfaces de guidage coulissantes (24) sont agencés à angle droit les unes par rapport aux autres, moyennant quoi la totalité du moyen de réception de guidage (21) a une forme en oméga dans son ensemble et dans lequel l'élément de guidage (20) est formé plus court par rapport à la direction de porte coulissante (70) que l'élément de base (10) de telle sorte, qu'après le montage de l'élément de guidage (20) sur l'élément de base (10), au moins à une extrémité du rail de plancher (2), une aide à l'insertion est prévue pour la contre-pièce de guidage (42) de l'élément de porte coulissante (40).

2. Rail de plancher (2) selon la revendication 1,
**caractérisé en**
**ce que** la section d'agencement (12) et/ou la section de contre-agencement (22) ont un moyen de réglage (30) pour fixer l'agencement de l'élément de guidage (20) sur l'élément de base (10) dans un sens positif et/ou de frottement et/ou de manière non positive.

3. Rail de plancher (2) selon l'une des revendications précédentes,
**caractérisé en**
**ce que** l'élément de base (10), sur un côté extérieur (14), a au moins une section adhésive (15).

4. Rail de plancher (2) selon l'une des revendications précédentes,
**caractérisé en**
**ce que** l'élément de base (10), en tant que section d'agencement (12), a une aide à la fixation (13), notamment une pente de forage.

5. Système de porte coulissante (1) ayant au moins un rail de plancher (2) selon l'une des revendications 1 à 4 et ayant un élément de porte coulissante (40), dans lequel l'élément de porte coulissante (40) s'étend dans un plan de porte coulissante (60) et est guidé dans une direction de porte coulissante (70) le long du plan de porte coulissante (60) par le rail de plancher (2), dans lequel l'élément de porte coulissante (40) a un corps de porte coulissante (41), qui s'étend dans le plan de porte coulissante (60), et dans lequel l'élément de porte coulissante (40) a une contre-pièce de guidage (42), qui est conçue pour s'engager dans le moyen de réception de guidage (21) du rail de plancher (2) du système de porte coulissante (1) pour guider l'élément de porte coulissante (40) dans la direction de porte coulissante (70) le long du plan de porte coulissante (60), et dans lequel l'élément de porte coulissante (40) a un support de contre-pièce (50) avec un élément de support (51) pour fixer la contre-pièce de guidage (42) au corps de porte coulissante (41),
**caractérisé en ce que** le support de contre-pièce (50) a un premier élément d'aile (52), qui s'étend à plat dans le plan de porte coulissante (60) depuis l'élément de support (51) dans une direction de fermeture (71) de l'élément de porte coulissante (40).

6. Système de porte coulissante (1) selon la revendication 5,
**caractérisé en**
**ce que** sur le corps de porte coulissante (41) dans la direction de fermeture (71) un élément d'étanchéité (43) est agencé pour rendre étanche l'élément de porte coulissante (40) à l'état fermé de l'élément de porte coulissante (40), dans lequel le premier élément d'aile (52) dans la direction de fermeture (71) a au moins la même extension que l'élément d'étanchéité (43) et/ou est agencé directement à côté de l'élément d'étanchéité (43) sur l'élément de support (51).

7. Système de porte coulissante (1) selon la revendication 5 ou 6,
**caractérisé en**
**ce que** le premier élément d'aile (52) a, dans la direction de fermeture (71), une partie chanfreinée, en particulier **en ce que** le premier élément d'aile (52) est formé au moins sensiblement en forme de cale.

8. Système de porte coulissante (1) selon l'une des revendications 5 à 7,
**caractérisé en**
**ce que** le support de contre-pièce (50) a un second élément d'aile (53), qui s'étend à plat dans le plan de porte coulissante (60) depuis l'élément de support (51) dans une direction d'ouverture (72) de l'élément de porte coulissante (40).

9. Système de porte coulissante (1) selon l'une des revendications 5 à 8,
**caractérisé en**
**ce que** sur le corps de porte coulissante (41) transversalement à la direction de porte coulissante (70) dans le plan de porte coulissante (60) est agencé un élément d'engagement (44) pour s'engager dans un moyen de réception de guidage (21) du rail de plancher (2) de l'élément de porte coulissante (40), dans lequel le second élément d'aile (53) est agencé directement à côté de l'élément d'engagement (44) sur l'élément de support (51).

10. Système de porte coulissante (1) selon la revendication 9,
**caractérisé en**
**ce que** le second élément d'aile (53) a une section de contact (54), en particulier une section de contact en forme de U (54), pour contacter l'élément d'engagement (44) d'une manière positive et/ou non positive.

11. Système de porte coulissante (1) selon la revendication 10,
**caractérisé en**
**ce que** le premier élément d'aile (52) et le second élément d'aile (53) ont, dans le plan de porte coulissante (60), une extension au moins sensiblement égale dans la direction de porte coulissante (70) et/ou transversalement à la direction de porte coulissante (70).
